# EUROPÄISCHE PATENTSCHRIFT

(11) **EP 0 460 380 B1**
(45) Veröffentlichungstag und Bekanntmachung des Hinweises auf die Patenterteilung: **11.08.1993**
(21) Anmeldenummer: 91105660.4
(22) Anmeldetag: 10.04.1991
(51) Int. Cl.: B65B 55/10

(54) **Verfahren und Vorrichtung zum Rundumsterilisieren von gestapelten Verpackungselementen, insbesondere aus Kunststoff bestehende Becher mit unterschiedlichen Wandstärken**
Method and device for the complete sterilisation of stacked packaging elements, especially plastic cups with different wall rigidities
Procédé et dispositif pour la stérilisation complète d'éléments d'emballage empilés, spécialement des gobelets plastiques avec des rigidités de paroi différentes

(30) Priorität: 30.05.1990 DE 4017332
(43) Veröffentlichungstag der Anmeldung: 11.12.1991
(73) Patentinhaber: GASTI Verpackungsmaschinen GmbH, D-74523 Schwäbisch Hall (DE)
(72) Erfinder: Turtschan, Alfons, W-7170 Schwäbisch Hall (DE)
(74) Vertreter: Pfeiffer, Helmut, Dipl.-Ing.

(56) Entgegenhaltungen:
- DE-A- 2 411 142
- FR-A- 2 354 102
- GB-A- 2 226 803
- US-A- 3 291 563

## Beschreibung

Die Erfindung bezieht sich zunächst auf ein Verfahren zum Rundumsterilisieren von gestapelten Verpackungselementen, insbesondere aus Kunststoff bestehende Becher mit unterschiedlichen Wandstärken, in einer separaten Sterilisierkammer an einer Füll- und Verschließmaschine mittels eines Sterilisiermittels.

Aus der französischen Patentanmeldung FR-A-2354102 ist eine Vorrichtung zum Behandeln von Verpackungselementen, nämlich ineinander gestapelten Bechern bekanntgeworden, die vor dem eigentlichen Sterilisieren einer Vorbehandlung unterzogen werden. Zu diesem Zweck werden die gestapelten Becher durch zwei Behandlungskammern hindurchgeführt, und zwar durch die eigentliche Sterilisierkammer und eine dieser vorgeschalteten Vorbehandlungskammer. In der Vorbehandlungskammer läßt sich beispielsweise die mit den durchgeführten Behältern eindringende Luft gegen eine Atmosphäre bestimmter Feuchtigkeit austauschen. Auch ist es möglich, in der Vorbehandlungskammer durch Evakuieren und/oder Einblasen eines Schutzgases einen wesentlichen Teil der mit den Behältern hereingebrachten Luft zu entfernen. In die zweite Behandlungskammer, also die eigentliche Sterilisierkammer kann zum Sterilisieren der Behälter ein Behandlungsgas eingeführt werden. Außerdem kann diese Behandlungskammer auf eine bestimmte Temperatur aufgeheizt werden.

Die Aufbereitung der Behandlungsräume bzw. die Behandlung der Verpackungselemente in den beiden Behandlungskammern bedarf jeweils bestimmter Behandlungsmittel, die über eigene Zuströmleitungen zugeführt werden müssen. Eine derartige Verfahrensweise bzw. eine solche Vorrichtung ist recht aufwendig und erfordert einen vergleichsweise großen Raumbedarf für die Aufbereitung, sowie Zu- und Abführung der Behandlungsmittel.

Beim Verpacken sterilisierter Füllprodukte in keimfreie Packmittel unter aseptischen Bedingungen muß darauf geachtet werden, daß durch das Sterilisieren des Packmittels, wie z. B. aus Kunststoff bestehende Becher zur Aufnahme flüssiger oder pastöser Güter, wie z. B. Milch, joghurt, Schlagsahne, Fertigsuppen usw. einerseits die gewünschte bzw. erforderliche Entkeimungswirkung erzielt und das als Film auf die Innen- und Außenwandungen der Becher aufgebrachte Sterilisiermittel vollständig von der Becheroberfläche entfernt wird und daß andererseits eine Hitzebeschädigung des Bechers vermieden wird.

Beim Entkeimen mit Wasserstoffperoxid (H2O2) bedient man sich der stark oxidierenden Wirkung einer konzentrierten Wasserstoffperoxidlösung (35 % Konzentration) bei erhöhter Temperatur (60°C bis 80°C), wobei selbst eine Abtötung von widerstandsfähigen Mikroorganismen (Bacillus-Sporen) im Sekundenbereich ermöglicht wird. Zur aseptischen Abfüllung neutraler Füllgüter wird bei Verpackungen bis zu 2 l Inhalt eine Reduktionsrate widerstandsfähiger Keime (Bacillus subtilis Sporen) um mindestens vier Zehnerpotenzen als notwendig erachtet.

Es ist bekannt, daß zwischen der keimabtötenden Wirkung von Wasserstoffperoxid sowie deren Konzentration und der Temperatur der H2O2-Lösungen eine Abhängigkeit besteht. So nimmt die mikrobizide Wirkung von Wasserstoffperoxid mit steigender Konzentration zu. Schließlich kann die keimabtötende Wirkung von Wasserstoffperoxidlösungen durch Temperaturerhöhung entscheidend verbessert werden.

Als Maß für den Abtötungseffekt von Mikroorganismen wird der sogenannte D-Wert (Dezimale Reduktionszeit) verwendet. Dieser Wert gibt die Zeit in Minuten an, welche zur Abtötung von 90 % der vorhandenen Mikrobenpopulation bei konstanter Temperatur erforderlich ist. Eine Abtötung der hartnäckigen Sporenbildner im Sekundenbereich, wie dies in Aseptikanlagen erforderlich ist, ist nur dann gewährleistet, wenn bei H2O2-Konzentrationen von etwa 30 % und darüber hinaus Mindesttemperaturen von 80 °C bis 90 °C angewendet werden.

Auf internationaler Ebene, z. B. durch die amerikanische FDA wurden strenge Richtlinien hinsichtlich des Abtötungseffektes bzw. der Unsterilitätsrate gefordert. Um diesen Forderungen gerecht zu werden, wäre es sehr einfach, die Temperatur der H2O2-Lösung zum Zwecke einer weitergehenden Abtötungsrate zu erhöhen. Im Vergleich zur Behandlung von Folien als Packmittel ist jedoch die Entkeimung von Behältern, zumal wenn diese aus Kunststoff bestehen, nicht so einfach. Vorgefertigte Kunststoffbecher benötigen naturgemäß Stapelelemente, die durch Rippen, Hinterschnitte, hochgezogene Böden usw. erzeugt werden. Diese Bereiche benötigen für einen wirksamen Abtötgungseffekt eine lang andauernde und hohe Wärmeeinwirkung, während demgegenüber die vergleichsweise dünnen Wandungen des Behälters eine solche Einwirkung nicht aushalten bzw. deformiert oder beschädigt werden.

Die zur Erfindung führenden Überlegungen gehen wegen dieser Problematik von der Erkenntnis aus, daß die Keimbelastung des Packmittels von großer Bedeutung ist. je niedriger die Keimzahl auf der Packmitteloberfläche ist, desto leichter läßt sich diese entkeimen.

Der Erfindung liegt daher die Aufgabe zugrunde, ein zum Rundumsterilisieren von gestapelten Verpackungselementen, insbesondere aus Kunststoff bestehende Becher mit unterschiedlichen Wandstärken geeignetes Verfahren vorzuschlagen, durch das auf einfache und vor allen Dingen ökonomische Weise eine den strengen Anforderungen gerecht werdende Sterilisierung ermöglicht wird, ohne daß das Packmittel beeinträchtigt und/oder die Restbeseitigung des Sterilisiermittels ersch wert wird. Gleichfalls soll eine Vorrichtung geschaffen werden, die die gestellte Aufgabe mit geringstem Bauaufwand und auf engstem Raum zu lösen ermöglicht.

In verfahrensmäßiger Hinsicht wird diese Aufgabe erfindungsgemäß dadurch gelöst, daß die Sterilisierkammer mit der Vorbehandlungskammer (Vorsterilisierkammer) über eine Ausströmleitung verbunden ist, durch die H2O2-haltige Luft aus einem Gemisch aus Sterilisiermittel und steriler Heißluft aus der Sterilisierkammer in die Vorbehandlungskammer (Vorsterilisierkammer) überführt werden kann.

Mit den Mitteln nach der Erfindung kommt man auf einfache Weise zu einer wirksamen Rundumsterilisierung von gestapelten Verpackungselementen, insbesondere aus Kunststoff bestehende Becher mit unterschiedlichen Wandstärken. Das Verfahren zeichnet sich aber nicht nur durch eine gute Sterilisierwirkung, sondern auch durch eine ökonomische Energiezufuhr aus. Dies ist darauf zurückzuführen, daß das aus der Sterilisierkammer abgeführte Gemisch aus Sterilisiermittel und Heißluft in die Vorsterilisierkammer zum Vorsterilisieren der Verpackungselemente in optimaler Weise ausgenutzt wird. Die rückgeführte H2O2-haltige Luft sollte dabei noch eine Konzentration von 2000 bis 2500 ppm aufweisen. Durchgeführte Versuche haben gezeigt, daß die Temperatur der H2O2-haltigen Luft mindestens 90°C betragen sollte und daß die Verpackungselemente mindestens 30 Sekunden lang vorsterilisiert werden sollten.

Am Einfachsten ist es, wenn die H2O2-haltige Luft aus der Vorsterilisierkammer abgesaugt wird.

Eine zum Durchführen des erfindungsgemäßen Verfahrens geeignete Vorrichtung zum Rundumsterilisieren von gestapelten Verpackungselementen, insbesondere aus Kunststoff bestehende Becher mit unterschiedlichen Wandstärken besteht aus einer an einer Füll- und Verschließmaschine angeordneten, separaten Sterilisiervorrichtung mit zwei Behandlungskammern, deren erste als mit einem Einlaß und Auslaß versehene Vorbehandlungskammer und deren zweite, als gleichfalls mit einem Einlaß und Auslaß versehene Sterilisierkammer für die Verpackungselemente ausgebildet ist, an die die Verpackungselemente von der Vorbehandlungskammer zum Zwecke des Sterilisierens mit einem Sterilisiermittel übergeben werden, wobei erfindungsgemäß die Sterilisierkammer mit der Vorbehandlungskammer (Vorsterilisierkammer) über eine Ausströmleitung verbunden ist, durch die H2O2-haltige Luft aus einem Gemisch aus Sterilisiermittel und steriler Heißluft aus der Sterilisierkammer in die Vorbehandlungskammer (Vorsterilisierkammer) überführt werden kann.

Auf diese Weise kommt man zu einer besonders einfachen kompletten Baueinheit, die sich auf engstem Raum an einer Füll- und Verschließmaschine anbringen läßt.

Eine besonders ökonomische Verfahrensweise ergibt sich dann, wenn an die Vorsterilisierkammer eine Saugleitung angeschlossen ist und wenn ferner die Ausströmleitung und die Saugleitung im wesentlichen auf gegenüberliegende Seiten der Vorsterilisierkammer einmünden. Hierdurch ergibt sich eine gute und gleichmäßige Durchströmung der Vorsterilisierkammer, so daß die darin befindlichen Behälter allseits gut umspült werden.

Zu dem gleichen Zweck trägt auch bei, wenn die Sterilisierkammer und/oder die Vorsterilisierkammer eine von mit Durchtrittsöffnungen versehenen Zwischenwänden begrenzte Verteilerkammer aufweist, in deren Bereich die Anschlußstellen für die Ausströmleitung und die Saugleitung angeordnet sind.

Weiterhin ist es vorteilhaft, wenn die Durchtrittsöffnungen der Zwischenwände zumindest auf der jeweiligen Eintrömseite schräg nach unten zum Inneren der Becher oder dgl. gerichtet sind. Hierdurch wird ebenfalls eine gute Verteilung des H2O2-Sterilisiermittels bzw. der H2O2-haltigen Luft gewährleistet.

Zur guten Verteilung ist es weiterhin von Vorteil, wenn auf den Einströmseiten im Bereich der Verteilerkammern der Sterilisierkammer und der Vorsterilisierkammer mit Durchlaßöffnungen versehene Prallbleche angeordnet sind und wenn schließlich die Einströmseiten der Sterilisierkammer und der Vorsterilisierkammer auf im wesentlichen diametral gegenüberliegenden Seiten angeordnet sind.

An sich spielt es keine Rolle, wo die Vorsterilisierkammer angeordnet ist. Aus baulichen Gründen bietet sich jedoch an, die Vorsterilisierkammer oberhalb der Sterilisierkammer anzuordnen. Dadurch wird es auch erheblich einfacher, in der Sterilisierkammer und der Vorsterilisierkammer angeordnete Transportmittel in zweckmäßiger Weise auszugestalten. Als Transportmittel eignen sich zum Beispiel durchgehende Förderschnecken mit gleicher oder aber zweckmäßigerweise ungleicher Teilung in der Sterilisierkammer und der Vorsterilisierkammer.

Es versteht sich, daß auch mehrere Sterilisier- und Vorsterilisierkammern reihenweise nebeneinander angeordnet sein können und dabei über ein geeignetes Leitungssystem an die Ausströmleitung und die Saugleitung angeschlossen sind.

Ein bevorzugtes Ausführungsbeispiel der Erfindung ist in der Zeichnung dargestellt und wird im einzelnen nachfolgend näher erläutert. Es zeigen:
- Fig.1: Eine Sterilisiervorrichtung mit Sterilisier- und Vorsterilisierkammer für gestapelte Becher,
- Fig.2: eine schematische Aufsicht mit einer teilweisen Schnittdarstellung durch die Vorsterilisierkammer entlang der Linie II-II der Fig. 1,
- Fig.3: eine der Fig. 2 entsprechende Darstellung durch die Sterilisierkammer entlang der Linie III-III der Fig. 1 und
- Fig.4: ein Schaubild mit zwei Vergleichskurven für eine Sterilisation ohne und mit Vorsterilisation.

Eine in Fig. 1 nur angedeutete Füll- und Verschließmaschine ermöglicht das Verpacken sterilisierter Füllprodukte in keimfreie Packmittel unter aseptischen Bedingungen. Als Füllprodukte kommen flüssige und pastöse Lebensmittel in Frage, wie z. B. Milch, Joghurt, Schlagsahne, Fertigsuppen usw. Als Packmittel werden vorgefertigte Becher 14 aus Kunststoff eingesetzt. Grundsätzlich kommen auch Becher aus Aluminium oder Verbundmaterialien in Frage. Die Becher weisen am Boden, den Ecken und dem Rand verstärkte Wandungen im Vergleich zu der seitlichen Wandung auf. Die Becher können mit Kunststoffdeckeln oder Alu-Flachdeckeln aus geprägter Folie, sicher versiegelt werden. Innerhalb des unter Sterilluft-Überdruck stehenden Gehäuses 2 der Füll- und Verschließmaschine ist ein Bechertransporteur in Form von umlaufenden Transportketten angeordnet. Die Füll- und Verschließmaschine besitzt ferner eine Becher-Abstapel- und Eingabestation 4 mit einer Sterilisiervorrichtung 5. Diese weist eine Sterilisierkammer 18 und eine weiter unten näher erläuterte Vorsterilisierkammer 10 auf.

Die Becher-Abstapel- und Eingabestation 4 besitzt ein Stapelmagazin 13, in dem die zu sterilisierenden Becher 14 unmittelbar aneinanderliegend mit ihrer Öffnung nach oben eingebracht sind. Unterhalb des Stapelmagazins 13, das zum Beispiel von mit Abstand zueinander angeordneten Stangen gebildet sein kann, ist die Vorsterilisierkammer 10 angeordnet. Es sei hier bemerkt, daß sowohl die Vorsterilisierkammer 10 als auch die Sterilisierkammer 18 an allen zur Aufrechterhaltung einer einwandfreien Sterilisierwirkung erforderlichen Stellen abgedichtet sind. Vertikal unter der Vorsterilisierkammer 10 befindet sich die Sterilisierkammer 18 mit einem Gehäuse 15, das eine Außenwandung 16 sowie Zwischenwandungen 17 aufweist (s. auch Fig. 3). Von den Zwischenwandungen wird die eigentliche Sterilisierkammer 18 gebildet, durch die die Becher 14 in weiter unten näher beschriebener Weise hindurchgeführt werden. Nach dem Durchlauf der Becher 14 werden diese mittels eines nicht dargestellten Greifers oder eines Saugelementes ergriffen und in Zellenbleche 19 des Kettentransporteurs eingehängt. Der Kettenförderer kann schrittweise in Richtung des Pfeils 21 bewegt werden. Die Sterilisierkammer 18 besitzt zum Ein- und Austritt der Becher eine Einlaßöffnung 22 und eine Auslaßöffnung 23. Ferner weist die Sterilisierkammer 18 einen Einlaß 24 für ein Sterilisiermittel auf, wie z. B. ein 35 %iges H2O2-Dampfgemisch, das über eine Zweistoffdüse 25 und eine Heizkammer 30' eingegeben werden kann. Das in weiter unten näher beschriebenen Weise auf die Becher aufgebrachte H2O2-Dampfgemisch verteilt sich auf diesen als Kondensatfilm. Das nachfolgende Austrocknen der Becher erfolgt mit steriler, etwa 200°C heißer Luft, die über einen Einlaß 26 eingebracht wird. Der Einlaß 26 steht mit einer Verteilerkammer 27 in Verbindung, in der sich ein mit Durchlaßöffnungen 30 versehenes Prallblech 28 befindet. Hierdurch wird eine gute Verteilung der Heißluft gewährleistet. Aus der Verteilerkammer 27 tritt die sterile Heißluft über nach unten gerichtete Durchtrittsbohrungen 29 in der auf der Einströmseite liegenden Zwischenwand 17 in die Sterilisierkammer 18 ein. Durch die Heißluft wird das H2O2 in atomaren Sauerstoff und Wasser gespalten. Die Restperoxidmenge in Dampfform wird gezielt aus der Sterilisierkammer 18 abgesaugt, und zwar über eine Ausströmleitung 31 und über eine mit der Vorsterilisierkammer 10 in Verbindung stehende Saugleitung 32, in der ein Sauggebläse 6 eingebaut ist.

Obwohl in Fig. 1 nur eine Sterilisierkammer 18 und eine Vorsterilisierkammer 10 dargestellt sind, können auch mehrere solcher Kammern hintereinander angeordnet sein, so wie das in den Fig. 2 und 3 dargestellt ist. In diesem Fall sind die einzelnen Kammern jeweils über ein entsprechend ausgebildetes Leitungssystem mit dem Einlaß 24, der Ausströmleitung 31 und der Saugleitung 32 verbunden.

Die Vorsterilisierkammer 10 ist gleichfalls vom einem Gehäuse 7 umgeben, das eine Außenwandung 8 und Zwischenwände 20 aufweist. Die Zwischenwand 20 besitzt dabei auf der Einströmseite nach unten gerichtete und auf der Ausströmseite nach oben gerichtete Durchtrittsöffnungen 20'. Es sei hier bemerkt, daß zur Vereinfachung der Darstellung in Fig. 1 jeweils in der Sterilisierkammer 18 und der Vorsterilisierkammer 10 nur eine Zwischenwand dargestellt ist, um die Strömungsverhältnisse, so wie sie durch die eingezeichneten Pfeile charakterisiert sind, besser zeigen zu können. Das Gehäuse 7 der Vorsterilisierkammer 10 besitzt wiederum eine Verteilerkammer 11, auf deren Einströmseite ein mit Durchlaßöffnungen 12' versehenes Prallblech 12 angeordnet ist.

Aus der Sterilisierkammer 18 über die Ausströmleitung 31 austretende H2O2-haltige Luft mit einer Temperatur von mindestens 90°C und einer Konzentration von 2000 bis 2500 ppm gelangt von der Verteilerkammer 11 über die Durchtrittsöffnungen 20' in der Zwischenwand 20 der Vorsterilisierkammer 10 in die eigentliche Vorsterilisierkammer 10. In dieser werden die in weiter unten näher beschriebenen Weise auseinandergezogenen Behälter 14 allseitig von der H2O2-haltigen Luft bestrichen und auf diese Weise vorsterilisiert. Die Vorsterilisierzeit sollte mindestens 30 Sekunden betragen.

Die Becher werden mit Hilfe von Förderschnecken 33 durch die Vorsterilisierkammer 10 und die Sterilisierkammer 18 gefördert. Die Förderschnecken 33 können einstückig ausgebildet sein. Die synchron drehend angetriebenen Förderschnecken 33 werden über Antriebsritzel 34 und einen nicht dargestellten Antrieb angetrieben. Im Bereich der Vorsterilisierkammer 10 besitzen die Förderschnecken eine geringere Teilung als im Bereich der Sterilisierkammer mit der Folge, daß im Bereich der Vorsterilisierkammer die Becher einen geringeren gegenseitigen Abstand als in der Sterilisierkammer aufweisen. Vorzugsweise beträgt das Verhältnis etwa 1 : 2.

In Fig. 4 ist ein Schaubild mit zwei aus Versuchen abgeleiteten Vergleichsdarstellungen für einen typischen Sterilisationsverlauf (Bacillus Subtilis-Sporen) ohne Vorsterilisation und mit Vorsterilisation gezeigt. Dabei sind auf der Abszisse die für die Sterilisation bzw. Vorsterilisation vorgesehene Zeit in Sekunden und auf der Ordinaten die Keimreduktion in log aufgetragen. Bei den zu sterilisierenden Gegenständen handelte es sich um Kunststoffbecher. Als Sterilisiermittel wurde eine 35 %ige H2O2-Lösung benutzt. Die Bezeichnungen (1), (2), (3) haben folgende Bedeutung:
- (1): = Ohne Vorsterilisation (Keimreduktion = 4,02 log)
- (2): = Vorsterilisation (Keimreduktion = 2,3 log)
- (2) + (3): = Vorsterilisation mit nachfolgender Sterilisation (Keimreduktion = 5,75 log)

Es versteht sich, daß die Erfindung nicht nur auf das dargestellte Ausführungsbeispiel beschränkt ist, sondern im Rahmen der Ansprüche auch Abänderungen zuläßt. So ist es grundsätzlich denkbar, daß die Vorsterilisierkammer 10 auch seitlich neben der Sterilisierkammer angeordnet ist und daß anstatt der Förderschnecken als Transportmittel für die Bewegung der Becher durch die Kammern auch andere geeignete Transportmittel, wie Ketten mit Greifern oder dgl. vorgesehen sein können.

## Patentansprüche

1. Verfahren zum Rundumsterilisieren von gestapelten Verpackungselementen (14), insbesondere aus Kunststoff bestehende Becher mit unterschiedlichen Wandstärken, in einer separaten Sterilisierkammer (18) an einer Füll- und Verschließmaschine mittels eines Sterilisiermittels, **dadurch gekennzeichnet**, daß die Verpackungselemente (14) vor ihrem Eintritt in die Sterilisierkammer (18) und vor der darin erfolgenden Sterilisierung durch H2O2 Dampf und heiße Sterilluft mittels aus der Sterilisierkammer (18) ausströmender H2O2-haltiger Luft vorsterilisiert werden.

2. Verfahren nach Anspruch 1, **dadurch gekennzeichnet,** daß die H2O2-haltige Luft aus der Vorsterilisierkammer (18) abgesaugt wird.

3. Verfahren nach Anspruch 1 oder 2, **dadurch gekennzeichnet**, daß die H2O2-haltige Luft eine Konzentration von 2000 bis 2500 ppm aufweist.

4. Verfahren nach einem oder mehreren der Ansprüche 1 bis 3, **dadurch gekennzeichnet**, daß die Temperatur der H2O2-haltigen Luft mindestens 90°C beträgt.

5. Verfahren nach einem oder mehreren der Ansprüche 1 bis 4, **dadurch gekennzeichnet**, daß die Verpackungselemente (14) mindestens 30 Sekunden lang vorsterilisiert werden.

6. Vorrichtung zum Rundumsterilisieren von gestapelten Verpackungselementen, insbesondere aus Kunststoff bestehende Becher mit unterschiedlichen Wandstärken zum Durchführen des Verfahrens nach einem oder mehreren der Ansprüche 1 bis 5, bestehend aus einer an einer Füll- und Verschließmaschine angeordneten, separaten Sterilisiervorrichtung mit zwei Behandlungskammern (10, 18), deren erste als mit einem Einlaß und Auslaß versehene Vorbehandlungskammer (10) und deren zweite als gleichfalls mit einem Einlaß und Auslaß versehene Sterilisierkammer (18) ausgebildet ist, an die die Verpackungselemente (14) von der Vorbehandlungskammer (10) zum Zwecke des Sterilisierens durch ein Sterilisiermittel übergeben werden, **dadurch gekennzeichnet**, daß die Sterilisierkammer (18) mit der Vorbehandlungskammer (Vorsterilisierkammer 10) über eine Ausströmleitung (31) verbunden ist, durch die H2O2-haltige Luft aus einem Gemisch aus Sterilisiermittel und steriler Heißluft aus der Sterilisierkammer (18) in die Vorbehandlungskammer (Vorsterilisierkammer 10) überführt werden kann.

7. Vorrichtung nach Anspruch 6, **dadurch gekennzeichnet**, daß an die Vorsterilisierkammer eine Saugleitung (32) angeschlossen ist.

8. Vorrichtung nach Anspruch 6 oder 7, **dadurch gekennzeichnet,** daß die Vorsterilisierkammer (10) oberhalb der Sterilisierkammer (18) angeordnet ist.

9. Vorrichtung nach Anspruch 6 oder 7, **dadurch gekennzeichnet**, daß die Ausströmleitung (31) und die Saugleitung (32) im wesentlichen auf gegenüberliegenden Seiten der Vorsterilisierkammer (10) einmünden.

10. Vorrichtung nach einem oder mehreren der Ansprüche 6 bis 9, **dadurch gekennzeichnet**, daß die Sterilisierkammer (18) und/oder die Vorsterilisierkammer (10) eine von mit Durchtrittsöffnungen (29, 20') versehenen Zwischenwänden (17, 20) begrenzte Verteilerkammer (27, 11) aufweist, in deren Bereich die Anschlußstellen für die Ausströmleitung (31) und die Saugleitung (32) sind.

11. Vorrichtung nach Anspruch 9, **dadurch gekennzeichnet**, daß die Durchtrittsöffnungen (29, 20') der Zwischenwände (17, 20) zumindest auf der jeweiligen Einströmseite schräg nach unten zum Inneren der Becher oder dgl. gerichtet sind.

12. Vorrichtung nach einem oder mehreren der Ansprüche 6 bis 10, **dadurch gekennzeichnet**, daß auf den Einströmseiten im Bereich der Verteilerkammern (27, 11) der Sterilisierkammer (18) und der Vorsterilisierkammer (10) mit Durchlaßöffnungen (30, 12') versehene Prallbleche (28, 12) angeordnet sind.

13. Vorrichtung nach einem oder mehreren der Ansprüche 6 bis 11, **dadurch gekennzeichnet**, daß die Einströmseiten der Sterilisierkammer (18) und der Vorsterilisierkammer (10) auf im wesentlichen diametral gegenüberliegenden Seiten angeordnet sind.

14. Vorrichtung nach einem oder mehreren der Ansprüche 6 bis 12, **dadurch gekennzeichnet**, daß die Vorsterilisierkammer (10) oberhalb der Sterilisierkammer (18) angeordnet ist.

15. Vorrichtung nach einem oder mehreren der Ansprüche 6 bis 13, **gekennzeichnet durch** in der Sterilisierkammer (18) und der Vorsterilisierkammer (10) angeordnete Transportmittel für die Becher (14) oder dgl.

16. Vorrichtung nach Anspruch 15, **dadurch gekennzeichnet**, daß die Transportittel in der Vorsterilisierkammer (10) bezüglich ihrer die Becher (14) oder dgl. fördernden Mitnehmer einen gegenseitigen geringeren Abstand als in der Sterilisierkammer (18) aufweisen.

17. Vorrichtung nach Anspruch 15, **dadurch gekennzeichnet**, daß die Transportmittel von sich durch die Sterilisierkammer (18) und Vorsterilisierkammer (10) erstreckenden Förderschnecken (33) gebildet sind.

18. Vorrichtung nach einem oder mehreren der Ansprüche 6 bis 16, **dadurch gekennzeichnet**, daß jeweils mehrere Sterilisier- und Vorsterilisationskammern (18, 10) reihenweise nebeneinander angeordnet sind und über ein Leitungssystem an die Ausströmleitung (31) und die Saugleitung (32) angeschlossen sind.

## Claims

1. Method for the all-over sterilisation of stacked packing elements (14), particularly tubs made of plastics material and having different wall thicknesses, in a separate sterilisation chamber (18) in a filling and closing machine by means of a sterilising agent, characterised in that before entering the sterilisation chamber (18) and before the sterilisation effected therein with H₂O₂ vapour and hot sterile air, the packing elements (14) are presterilised by means of air containing H₂O₂ flowing out of the sterilisation chamber (18).

2. Method according to Claim 1, characterised in that the air containing H₂O₂ is drawn off by suction from the presterilisation chamber (18).

3. Method according to Claim 1 or 2, characterised in that the air containing H₂O₂ has a concentration of from 2000 to 2500 ppm.

4. Method according to one or more of Claims 1 to 3, characterised in that the temperature of the air containing H₂O₂ amounts to at least 90°C.

5. Method according to one or more of Claims 1 to 4, characterised in that the packing elements (14) are presterilised for at least 30 seconds.

6. Apparatus for the all-over sterilisation of stacked packing elements, particularly tubs made of plastics material and having different wall thicknesses, for carrying out the method according to one or more of Claims 1 to 5, consisting of a separate sterilising apparatus disposed in a filling and closing machine and comprising two treatment chambers (10, 18), the first of which is in the form of a pretreatment chamber (10) provided with an inlet and an outlet, while the second is in the form of a sterilisation chamber (18) which is likewise provided with an inlet and an outlet and to which the packing elements (14) are transferred from the pretreatment chamber (10) for the purpose of sterilisation by a sterilising agent, characterised in that the sterilisation chamber (18) is connected to the pretreatment chamber (presterilisation chamber 10) through a discharge pipe (31) through which air containing H₂O₂ from a mixture of sterilising agent and sterile hot air can be transferred from the sterilisation chamber (18) into the pretreatment chamber (presterilisation chamber 10).

7. Apparatus according to Claim 6, characterised in that a suction pipe (32) is connected to the presterilisation chamber.

8. Apparatus according to Claim 6 or 7, characterised in that the presterilisation chamber (10) is disposed above the sterilisation chamber (18).

9. Apparatus according to Claim 6 or 7, characterised in that the discharge pipe (31) and the suction pipe (32) lead substantially on opposite sides into the presterilisation chamber (10).

10. Apparatus according to one or more of Claims 6 to 9, characterised in that the sterilisation chamber (18) and/or the presterilisation chamber (10) has or have a distributor chamber (27, 11) which is bounded by partitions (17,20) provided with through-openings (29, 20') and in the region of which the connection points for the discharge pipe (31) and the suction pipe (32) are disposed.

11. Apparatus according to Claim 9, characterised in that the through-openings (29, 20') in the partitions (17, 20) are directed, at least on the respective inlet side, obliquely downwards towards the interior of the tubs or the like.

12. Apparatus according to one or more of Claims 6 to 10, characterised in that baffle plates (28, 12) provided with through-openings (30, 12') are disposed, on the inlet sides, in the region of the distributor chambers (27, 11) of the sterilisation chamber (18) and of the presterilisation chamber (10)

13. Apparatus according to one or more of Claims 6 to 11, characterised in that the inlet sides of the sterilisation chamber (18) and the presterilisation chamber (10) are disposed on substantially diametrically opposite sides.

14. Apparatus according to one or more of Claims 6 to 12, characterised in that the presterilisation chamber (10) is disposed above the sterilisation chamber (18).

15. Apparatus according to one or more of Claims 6 to 13, characterised by conveyor means, disposed in the sterilisation chamber (18) and in the presterilisation chamber (10), for the tubs (14)or the like.

16. Apparatus according to Claim 15, characterised in that the conveyor means in the presterilisation chamber (10) are disposed with their carriers, which transport the tubs (14) or the like, a shorter distance apart than in the sterilisation chamber (18).

17. Apparatus according to Claim 15, characterised in that the conveyor means are formed by conveyor worms (33) extending through the sterilisation chamber (18) and the presterilisation chamber (10).

18. Apparatus according to one or more of Claims 6 to 16, characterised in that a plurality of sterilisation chambers (18) and of presterilisation chambers (10) are disposed in respective rows side by side and are connected by a piping system to the discharge pipe (31) and the suction pipe (32).

## Revendications

1. Méthode de stérilisation complète d'éléments d'emballage empilés (14), en particulier de gobelets en plastique ayant des épaisseurs de paroi différentes, dans une chambre de stérilisation séparée (18) d'une machine remplisseuse et encapsuleuse, à l'aide d'un agent de stérilisation, caractérisée en ce que les éléments d'emballage (14) sont pré-stérilisés à l'aide d'air contenant H₂O₂ et s'écoulant de la chambre de stérilisation (18) et avant la stérilisation qui y aura lieu par la suite à l'aide de vapeur de H₂O₂ et d'air chaud stérile.

2. Méthode selon la revendication 1, caractérisée en ce qu'on aspire l'air contenant H₂O₂ hors de la chambre de pré-stérilisation (18).

3. Méthode selon la revendication 1 ou 2, caractérisée en ce que l'air contenant H₂O₂ a une concentration de 2000 à 2500 ppm.

4. Méthode selon une ou plusieurs des revendications 1 à 3, caractérisée en ce que la température de l'air contenant H₂O₂ est au moins de 90°C.

5. Méthode selon une ou plusieurs des revendications 1 à 4, caractérisée en ce que les éléments d'emballage (14) sont pré-stérilisés au moins pendant 30 secondes.

6. Dispositif de stérilisation complète d'éléments d'emballage empilés, tout particulièrement de gobelets en plastique ayant des épaisseurs de paroi différentes pour la mise en oeuvre de la méthode selon une ou plusieurs des revendications 1 à 5, comprenant un dispositif de stérilisation séparé, disposé dans une machine remplisseuse et encapsuleuse et possédant deux chambres de traitement (10, 18), dont la première est ménagée en tant que chambre de traitement préparatoire (10) pourvue d'une admission et d'un échappement et dont la deuxième l'est en tant que chambre de stérilisation (18), pourvue également d'une admission et d'un échappement, dans laquelle les éléments d'emballage (14) sont transférés à partir de la chambre de traitement préparatoire (10) en vue d'une stérilisation à l'aide d'un agent de stérilisation, caractérisé en ce que la chambre de stérilisation (18) est reliée à la chambre de traitement préparatoire (chambre de pré-stérilisation 10) par l'intermédiaire d'une conduite de sortie (31), par laquelle l'air contenant H₂O₂, formé d'un mélange d'agent de stérilisation et d'air chaud stérile, peut être amené de la chambre de stérilisation (18) dans la chambre de traitement préparatoire (chambre de pré-stérilisation (10)).

7. Dispositif selon la revendication 6, caractérisé en ce qu'une conduite d'aspiration (32) est raccordée à la chambre de pré-stérilisation.

8. Dispositif selon la revendication 6 ou 7, caractérisé en ce que la chambre de pré-stérilisation (10) est disposée au-dessus de la chambre de stérilisation (18).

9. Dispositif selon la revendication 6 ou 7, caractérisé en ce que la conduite de sortie (31) et la conduite d'aspiration (32) débouchent essentiellement sur des côtés opposés de la chambre de pré-stérilisation (10).

10. Dispositif selon une ou plusieurs des revendications 6 à 9, caractérisé en ce que la chambre de stérilisation (18) et/ou la chambre de pré-stérilisation (10) possède(nt) une chambre de distribution (27, 11) limitée par des parois intermédiaires (17, 20) pourvues d'orifices de passage (29, 20'), au voisinage desquelles se trouvent les points de piquage pour la conduite de sortie (31) et la conduite d'aspiration (32).

11. Dispositif selon la revendication 9, caractérisé en ce que les orifices de passage (29, 20') des parois intermédiaires (17, 20) sont dirigés, au moins en ce qui concerne leurs faces d'admission respectives, en biais vers le bas en direction de l'intérieur des gobelets ou d'objets similaires.

12. Dispositif selon une ou plusieurs des revendications 6 à 10, caractérisé en ce que des chicanes (28, 12) pourvues d'orifices de passage (30, 12') sont disposées sur les côtés admission au voisinage des chambres de distribution (27, 11) de la chambre de stérilisation (18) et de la chambre de pré-stérilisation (10).

13. Dispositif selon une ou plusieurs des revendications 6 à 11, caractérisé en ce que les côtés admission de la chambre de stérilisation (18) et de la chambre de pré-stérilisation (10) sont disposés essentiellement sur des côtés diamétralement opposés.

14. Dispositif selon une ou plusieurs des revendications 6 à 12, caractérisé en ce que la chambre de pré-stérilisation (10) est disposée au-dessus de la chambre de stérilisation (18).

15. Dispositif selon une ou plusieurs des revendications 6 à 13, caractérisé par des moyens de transport des gobelets (14) ou d'objets similaires prévus dans la chambre de stérilisation (18) et dans la chambre de pré-stérilisation (10).

16. Dispositif selon la revendication 15, caractérisé en ce que les moyens de transport présentent, en ce qui concerne leur nez d'entraînement des gobelets (14) ou d'objets similaires, une distance réciproque plus faible dans la chambre de pré-stérilisation (10) que dans la chambre de stérilisation (18).

17. Dispositif selon la revendication 15, caractérisé en ce que les moyens de transport sont formés d'hélices transporteuses (33) qui s'étendent à travers la chambre de stérilisation (18) et la chambre de pré-stérilisation (10).

18. Dispositif selon une ou plusieurs des revendications 6 à 16, caractérisé en ce que chaque fois plusieurs chambres de stérilisation et de pré-stérilisation (18, 10) sont disposées en série les unes à côté des"autres et qu'elles sont raccordées par l'intermédiaire d'un système de canalisations à la conduite de sortie (31) et à la conduite d'aspiration (32).
